# EUROPÄISCHE PATENTSCHRIFT

(11) **EP 2 386 686 B1**
(45) Veröffentlichungstag und Bekanntmachung des Hinweises auf die Patenterteilung: **04.01.2017**
(21) Anmeldenummer: 10162575.4
(22) Anmeldetag: 11.05.2010
(51) Int. Cl.: E01B 5/16, E01B 19/00

(54) **Verwendung einer Vorrichtung zur Verminderung von Kurvenquietschen**
Use of a device for reducing cornering squeal
Utilisation d'un dispositif de réduction des grincements dans les virages

(43) Veröffentlichungstag der Anmeldung: 16.11.2011
(73) Patentinhaber: Müller, Matthias, 41540 Dormagen (DE)
(72) Erfinder: Müller, Matthias, 41540 Dormagen (DE)
(74) Vertreter: dompatent von Kreisler Selting Werner - Partnerschaft von Patent- und Rechtsanwälten mbB

(56) Entgegenhaltungen:
- EP-A1- 0 672 790
- EP-A1- 0 854 234
- BE-A3- 1 014 197
- DE-U1- 8 526 882

## Beschreibung

Die Erfindung betrifft die Verwendung einer Vorrichtung zur Verminderung von Kurvenquietschen nach Anspruch 1.

Wenn Schienenfahrzeuge, wie beispielsweise Straßenbahnen oder Züge, eine enge Gleiskurve durchfahren, tritt ein Kurvenquietschen auf. Dieses Kurvenquietschen ist ein kreischendes Geräusch, das eine enorme Lärmbelästigung für die Anwohner darstellt. Bisher wurde versucht, dieses Kurvenquietschen dadurch zu unterdrücken, dass die Gleise mit Schmierstoffen geschmiert wurden. Dies hat jedoch den Nachteil, dass die Bremswirkung der Schienenfahrzeuge reduziert wird.

EP 0 672 790 A offenbart eine Vorrichtung zur Verminderung von Schwingungen, die beim Durchfahren eines Gleises mit einem Schienenfahrzeug auftritt, wobei das Gleis eine erste und eine im wesentlichen parallel zur ersten verlaufende zweite Schiene umfasst, wobei die Vorrichtung eine Dämpfungseinrichtung aufweist, die Dämpfungseinrichtung mindestens ein Dämpfungselement aufweist, wobei das gegen die erste Schiene anpressbar ist, wobei die Dämpfungseinrichtung ein zweites Dämpfungselement aufweist, wobei das zweite Dämpfungselement auf der dem ersten Dämpfungselement gegenüberliegenden Seite der Schiene gegen die Schiene anpressbar ist, und wobei die Dämpfungselemente gegen den Steg der ersten Schiene anpressbar sind.

Der vorliegenden Erfindung liegt daher die Aufgabe zugrunde, eine Vorrichtung zu schaffen, bei der das Kurvenquietschen reduziert wird, ohne dass Schmierstoffe auf den Gleisen vorgesehen werden müssen.

Zur Lösung dieser Aufgabe dienen die Merkmale des Anspruchs 1.

Die Erfindung sieht in vorteilhafter Weise vor, dass die Vorrichtung
- ein Verbindungselement, das mit der ersten und der zweiten Schiene verbindbar ist, so dass die erste und die zweite Schiene über das Verbindungselement miteinander koppelbar sind, und
- eine Dämpfungseinrichtung aufweist, die mit dem Verbindungselement verbunden ist, wobei die Dämpfungseinrichtung mindestens ein Dämfungselement aufweist, das gegen die erste Schiene anpressbar ist.

Dies hat den Vorteil, dass die Schwingungen, die in den Schienen auftreten, durch die das Kurvenquietschen hervorgerufen wird, gedämpft werden. Dadurch wird das Kurvenquietschen reduziert bzw. eliminiert. Die Dämpfung der Schwingung erfolgt dadurch, dass das Dämpfungselement der Dämpfungseinrichtung an die Schiene angepresst wird und gleichzeitig die Dämpfungseinrichtung über das Verbindungselement, das mit der ersten und der zweiten Schienen verbunden ist, abgestützt ist. Dadurch dass die Dämpfungseinrichtung nicht nur über das Verbindungselement mit der ersten Schiene, die es dämpft, verbunden ist, sondern auch mit der zweiten Schiene, ist die Dämpfung der ersten Schiene besonders effektiv.

Die Dämpfungseinrichtung weist erfindungsgemäß ein zweites Dämpfungselement auf, wobei das zweite Dämpfungselement auf der dem ersten Dämpfungselement gegenüberliegenden Seite der Schiene gegen die Schiene anpressbar ist. Durch dieses zweite Dämpfungselement, das auf der dem ersten Dämpfungselement gegenüberliegenden Seite der Schiene angeordnet ist, ist die Dämpfungswirkung zusätzlich erhöht.

Die Dämpfungselemente können gegen den Steg der ersten Schiene angepresst werden.

Die Anpresskraft, mit der das Dämpfungselement bzw. die Dämpfungselemente gegen den Steg anpressbar ist bzw. sind, kann orthogonal zu der Oberfläche des Stegs verlaufen. Die Schwingung die das Kurvenquietschen hervorrufen, verläuft ebenfalls hauptsächlich in einer Richtung, die orthogonal zu der Oberfläche des Stegs verläuft. Dadurch, dass die Dämpfungselemente mit einer Anpresskraft gegen den Steg angepresst werden, wobei die Anpresskraft ebenfalls in dieser Richtung verläuft, kann die Schwingung besonders gut gedämpft werden.

Vorteilhafterweise besteht das Dämpfungselement bzw. bestehen die Dämpfungselemente aus Kunststoff, vorzugsweise und beispielsweise aus einem Elastomermaterial.

Die Anpresskraft, mit der das Dämpfungselement bzw. die Dämpfungselemente gegen die Schiene anpressbar ist bzw. sind, können einstellbar sein.

Das Verbindungselement ist vorzugsweise starr, wodurch Kräfte über das Verbindungselement übertragbar sind.

Das Verbindungselement kann aus einer Stange bestehen, die vorzugsweise aus Metall besteht, die Zug- und Druckkräfte übertragen kann.

Das Verbindungselement besteht vorzugsweise aus einem ersten und einem zweiten Teil, wobei der erste Teil mit der ersten Schiene und der zweite Teil mit der zweiten Schiene verbindbar ist. Der erste und der zweite Teil sind elektrisch voneinander isoliert.

Die erste Schiene, gegen die das erste bzw. das erste und das zweite Dämpfungselemente anpressbar ist bzw. sind, kann die kurvenäußere Schiene sein. Das Kurvenquietschen tritt bei der kurvenäußeren Schiene in besonderem Maße auf. Dadurch, dass das Dämpfungselement bzw. die Dämpfungselemente einerseits gegen die kurvenäußere Schiene gepresst wird bzw. werden und die Dämpfungseinrichtung andererseits über das Verbindungselement mit der kurveninneren Schiene verbunden ist, kann das Kurvenquietschen besonders gut reduziert werden.

Das Verbindungselement kann über ein erstes Zwischenelement mit der Dämpfungseinrichtung verbunden sein.

Das Verbindungselement kann über das erste Zwischenelement mit der ersten Schiene und über ein zweites Zwischenelement mit der zweiten Schiene verbunden sein.

Das erste bzw. das zweite Zwischenelement kann mit dem Fuß der ersten bzw. zweiten Schiene verbunden sein.

Das Verbindungselement kann alternativ mit dem Steg der ersten Schiene und mit dem Steg der zweiten Schiene verbunden sein.

Eine zweite Dämpfungseinrichtung kann mit dem Verbindungselement verbunden sein, wobei die zweite Dämpfungseinrichtung mindestens ein Dämpfungselement aufweist, das gegen die zweite Schiene anpressbar ist. Die zweite Dämpfungseinrichtung kann auch zwei Dämpfungselemente aufweisen, wobei die beiden Dämpfungselemente jeweils auf gegenüberliegenden Seiten der zweiten Schiene angeordnet sind und jeweils gegen die Schienen angepressbar sind.

Im Folgenden werden unter Bezugnahme auf die Zeichnungen Ausführungsbeispiele der Erfindung näher erläutert:

Es zeigen schematisch
- Figur 1: ein erstes Ausführungsbeispiel in der geschnittenen Seitenansicht,
- Figur 2: ein zweites Ausführungsbeispiel in der geschnittenen Seitenansicht,
- Figur 3: ein drittes Ausführungsbeispiel in der geschnittenen Draufsicht.

Figur 1 zeigt ein Ausführungsbeispiel der Vorrichtung zur Verminderung von Kurvenquietschen, das beim Durchfahren einer Gleiskurve eines Gleises mit einem Schienenfahrzeug auftritt. Das Gleis weist eine erste Schiene 3 und eine im Wesentlichen parallel zur ersten verlaufende zweite Schiene 5 auf. Die erste und die zweite Schiene 3, 5 in Figur 1 sind in der geschnittenen Seitenansicht dargestellt. Die Schienen 3, 5 weisen einen Fuß 16, einen Steg 14 und einen Schienenkopf 15 auf. Die Schienen können verschiedene Querschnittprofile aufweisen. In Figur 1 ist ein Querschnittprofil dargestellt, das häufig bei Schienen für Züge verwendet wird.

Die Vorrichtung 1 weist ein Verbindungselement 2 und eine Dämpfungseinrichtung 4 auf. Das Verbindungselement 2 ist in dem vorliegenden Ausführungsbeispiel eine Gewindestange. Das Verbindungselement 2 kann aber auch jedes andere starre Element mit anderen Querschnittsformen sein, wie beispielsweise eine Platte oder eine Latte.

Das Verbindungselement 2 ist mit der ersten und der zweiten Schiene 3, 5 verbunden, so dass die erste und die zweite Schiene 3, 5 miteinander gekoppelt sind. In Figur 1 ist das Verbindungselement 2 über zwei erste Zwischenelemente 18 mit der ersten Schiene 3 und über zwei zweite Zwischenelemente 19 mit der zweiten Schiene 5 verbunden. Es kann alternativ aber auch nur jeweils ein erstes bzw. zweites Zwischenelement 18 bzw. 19 vorgesehen sein. Die zwei Zwischenelemente 18 sind genauso wie die Zwischenelement 19 derart bezogen auf die Schiene 3 bzw. 5 angeordnet, dass jeweils auf jeder Seite der jeweiligen Schiene 3, 5 jeweils ein Zwischenelement 18 bzw. 19 angeordnet ist.

Die Zwischenelemente 18, 19 sind mit den Füßen 16 der Schienen 3, 5 verbunden. Die Zwischenelemente 18, 19 weisen Ausnehmungen 40, 42 auf, die den Füßen der Schienen 3,5 angepasst sind. Ein Teil der Füße 16 der Schienen 3, 5 sind in den Ausnehmungen 40, 42 aufgenommen. Zwischen den Ausnehmungen 40, 42 der Zwischenelemente 18, 19 und den Füßen 16 der Schienen 3, 5 kann ein Spiel vorhanden sein. Alternativ kann diese Verbindung aber auch eine Pressverbindung sein.

Die Zwischenelemente 18, 19 weisen Durchgangsbohrungen 50,52 mit Innengewinde auf, wobei die Durchgangsbohrungen 50, 52 dem als Gewindestange ausgebildeten Verbindungselement 2 angepasst ist. Das als Gewindestange ausgebildete Verbindungselement 2 ist an den äußeren Enden der Durchgangsbohrungen 50, 52 der Zwischenelemente 18, 19 verschraubt. Zur Sicherung der Position sind Kontermuttern 20 bzw. 22 vorgesehen. Dadurch, dass das als Gewindestange ausgebildete Verbindungselement 2 mit den Zwischenelementen 18, 19 fest verbunden ist, können die Zwischenelemente 18, 19 sich in Bezug auf das Verbindungselement 2 in horizontaler Richtung nicht bewegen. Somit besteht zwischen den Verbindungselement 2 und den Zwischenelementen 18, 19 eine feste Verbindung.

Die Dämpfungseinrichtung 4 ist über das Zwischenelement 18 mit dem Verbindungselement 2 verbunden. Die Dämpfungseinrichtung 4 weist ein erstes und ein zweites Dämpfungselement 6, 7, zwei Halterungselemente 8, zwei Einstellschrauben 10 und Kontermuttern 12 auf. Das erste und das zweite Dämpfungselement 6,7 sind gegen die Schiene 3 gepresst. Das Dämpfungselement 7 ist auf der dem ersten Dämpfungselement 6 gegenüberliegenden Seite der Schiene 3 gegen die Schiene 3 gepresst. Die beiden Dämpfungselemente 6, 7 werden gegen den Steg 14 der Schiene 3 gepresst. Die Dämpfungselemente 6, 7 bestehen vorzugsweise aus Kunststoff, wobei der Kunststoff vorzugsweise und beispielsweise aus einem Elastomermaterial besteht. Die Dämpfungselemente 6, 7 sind im vorliegenden Ausführungsbeispiel hohl ausgeführt.

Die Anpresskraft, mit der die Dämpfungselemente 6, 7 gegen den Steg der Schiene 3 gepresst werden, wird über die Halterungselemente 8 von den Einstellschrauben 10 aufgebracht. Dafür werden die Einstellschrauben 10, die jeweils ein Außengewinde aufweisen, durch jeweils eine in den Zwischenelementen 18 angeordnete und mit einem Innengewinde versehene Durchgangsbohrung 24 gedreht. Das Außengewinde der Einstellschrauben 10 und die Innengewinde der Durchgangsbohrungen 24 in den Zwischenelementen 18 sind einander angepasst. Wenn die Einstellschrauben 10 jeweils weiter in Richtung der Schiene 3 geschraubt werden, wird die Anpresskraft auf die Dämpfungselemente 6, 7 erhöht. Wenn die Einstellschrauben 10 jeweils in einer Richtung entgegen der Schiene 3 geschraubt werden, wird die Anpresskraft auf die Dämpfungselemente 6, 7 reduziert. Bei einer Stauchung des Dämpfungselements um 50 % lassen sich Spannkräfte von mehreren 10.000 N, beispielsweise bis 80.000 N erzielen.

Die Halterungselemente 8 weisen einen vorstehenden Teil 54 auf, der in die hohlen Dämpfungselemente 6, 7 eingeführt ist. Auf diese Weise wird ein Verrutschen zwischen Halterungselementen 8 und Dämpfungselementen 6, 7 verhindert. Der vorstehende Teil kann zylinderförmig oder konusförmig sein. Die Einstellschrauben 10 sind jeweils mit den entsprechenden Halterungselemente 8 fest verbunden. Der vorstehende Teil 54 ist in Fig. 1 sich in die Bohrung des Dämpfungselementes 6, 7 konisch erweiternd dargestellt.

Die Anpresskräfte, mit denen die Dämpfungselemente 6, 7 gegen den Steg 14 der Schiene 3 angepresst werden, verlaufen in einer Richtung orthogonal zur Oberfläche 13 des Stegs 14 der Schiene 3. Da die Oberfläche des Stegs 14 im Wesentlichen vertikal bezogen auf den Untergrund der Schiene 3 verläuft, verläuft die Anpresskraft somit im Wesentlichen in horizontaler Richtung. Auf diese Weise werden insbesondere die Schwingungen die in einer Richtung orthogonal zur Oberfläche 13 des Stegs 14 verlaufen gedämpft. Es werden somit insbesondere horizontale Schwingungen besonders effektiv gedämpft.

Alternativ kann jedoch auch eine Dämpfungseinrichtung 4 mit nur einem Dämpfungselement 6 oder 7 vorgesehen werden. Bei einer weiteren Alternative kann die Vorrichtung 1 eine zweite Dämpfungseinrichtung 4 aufweisen, die mindestens ein Dämpfungselement aufweist, das gegen die Schiene 5 gepresst wird.

Das Verbindungselement 2 weist einen ersten und eine zweite Teil 2a, 2b auf, wobei der erste Teil 2a des Verbindungselements 2 mit der ersten Schiene 3 und der zweite Teil 2b des Verbindungselements 2 mit der zweiten Schiene 5 verbunden ist. Die beiden Teile 2a und 2b sind elektrisch voneinander getrennt. Dafür ist zwischen dem ersten und dem zweiten Teil 2a, 2b des Verbindungselements 2 ein Isolationselement 34 vorgesehen.

Der ersten und der zweite Teil 2a, 2b sind fest miteinander verbunden. Der zweite Teil 2b weist an dem dem ersten Teil 2a gegenüberliegenden Ende eine Einschraubmutter 36 auf die vorzugsweise drehfest an dem freien Ende des zweiten Teils 2b befestigt ist. Die Einschraubmutter 36 wiederrum weist ein Außengewinde 26 auf, auf das eine Kopplungsmutter 28 aus Metall aufgeschraubt ist.

Der erste Teil 2a des Verbindungselements 2 weist an dem an den zweiten Teil 2b angrenzenden Ende eine Innensicherung 32 aus Metall auf, die an den an den zweiten Teil 2b angrenzende Ende des ersten Teils 2a befestigt, vorzugsweise angeschweißt ist. Gegen diese Innensicherung 32 wird über die Kopplungsmutter 28 eine Kunststoffhülse 30 angedrückt. Die Kunststoffhülse 30 ist zwischen Spannmutter 28 und erstem Teil 2a des Verbindungselements 2 angeordnet. Dadurch ist die Kopplungsmutter 28 gegenüber dem ersten Teil 2a elektrisch isoliert. Auf diese Weise kann auch kein Strom über die Spannmutter 28 und die Einschraubmutter 36 von dem ersten Teil 2a auf den zweiten Teil 2b übertragen werden.

Das Isolierungselement 34 ist zwischen der Einschraubmutter 36, der Kopplungsmutter 28, der Kunststoffhülse 30 und der Innnensicherung 32 zwischen dem ersten und dem zweiten Teil 2a, 2b des Verbindungselements 2 fest eingespannt und es können sowohl Zug - als auch Druckkräfte von dem ersten Teil 2a auf den zweiten Teil 2b und umgekehrt übertragen werden.

Es kann auch jegliche andere Verbindung zwischen dem ersten und dem zweiten Teil 2a, 2b des Verbindungselements 2 vorgesehen sein, solange der erste und der zweite Teil 2a, 2b des Verbindungselements 2 elektrisch voneinander isoliert sind und sowohl Zug- als auch Druckkräfte übertragbar sind.

In Figur 2 ist ein zweites Ausführungsbeispiel dargestellt. Die Schienen 3, 5 weisen ein von dem ersten Ausführungsbeispiel abweichendes Querschnittprofil auf. Das in Figur 2 dargestellt Querschnittprofil wird häufig bei Schienen für Straßenbahnen verwendet. Das Ausführungsbeispiel unterscheidet sich dadurch, dass das als Gewindestange ausgebildete Verbindungselement 2 mit der zweiten Schiene 5 dadurch verbunden ist, dass das Verbindungselement 2 direkt mit dem Steg 14 der zweiten Schiene 5 verbunden ist. Dafür ist das als Gewindestange ausgebildete Verbindungselement 2 in einer Durchgangsbohrung 56 des Stegs 14 der zweiten Schiene 5 mit Hilfe von Kontermuttern, verschraubt. Die Durchgangsbohrung 56 verläuft in einer Richtung, die orthogonal zu der Oberfläche des Stegs 14 verläuft.

Das Verbindungselement 2 ist mit der ersten Schiene 3 über eine Dämpfungseinrichtung 4 verbunden. Das Verbindungselement 2 ist durch eine Durchgangsbohrung 58, die in dem Steg 14 der ersten Schiene 3 angeordnet ist, hindurchgeführt. Die Durchgangsbohrung 58 ist größer als der Außendurchmesser des als Gewindestange ausgeführten Verbindungselements 2. Das als Gewindestange ausgeführte Verbindungselement 2 ist somit nicht mit dem Steg 14 der ersten Schiene 3 fest verschraubt. Das Verbindungselement 2 kann sich gegenüber dem Steg 14 bewegen.

Die Dämpfungseinrichtung 4 weist zwei Einstellelemente 9 und zwei Dämpfungselemente 6, 7 auf. Die zwei Einstellelemente 9 sind jeweils auf einander gegenüberliegenden Seiten der Schiene 3 angeordnet. Die Einstellelemente 9 weisen jeweils eine mit einem Innengewinde versehene Durchgangsbohrung 45 auf. Die Einstellelemente 9 sind auf dem als Gewindestange ausgebildete Verbindungselement 2 über Spannmuttern eingespannt. Die Einstellelemente 9 weisen jeweils einen Vorsprung 11 auf, auf denen jeweils ein Dämpfungselement 6, 7 angeordnet ist.

Die Dämpfungselemente 6,7 werden mit Hilfe der Einstellelemente 9 an den Steg 14 der ersten Schiene 3 angepresst. Je mehr die jeweiligen Einstellelemente 9 entlang des als Gewindestange ausgebildeten Verbindungselements 2 in Richtung des Stegs 14 der ersten Schiene 3 geschraubt werden, desto höher wird die Anpresskraft, mit der die Dämpfungselemente 6, 7 an den Steg 14 angepresst werden.

Das Verbindungselement 2 weist ebenso wie das Verbindungselement 2 des ersten Ausführungsbeispiels einen ersten und einen zweiten Teil 2a, 2b auf, die auf die gleiche Art und Weise elektrisch voneinander isoliert sind wie im ersten Ausführungsbeispiel.

In einem alternativen Ausführungsbeispiel kann auch eine zweite Dämpfungseinrichtung 4 vorgesehen sein, über die das Verbindungselement 2 mit der zweiten Schiene 5 verbunden ist. Diese Dämpfungseinrichtung 4 wäre genauso aufgebaut wie die Dämpfungseinrichtung 4 des zweiten Ausführungsbeispiels.

In Figur 3 ist ein drittes Ausführungsbeispiel dargestellt. Dieses Ausführungsbeispiel ist dem Ausführungsbeispiel aus Figur 1 sehr ähnlich. Der Unterschied besteht darin, dass das Verbindungselement 2 anstatt über die Zwischenelemente 18, 19 direkt mit der ersten und zweiten Schiene 3, 5 verbunden ist. Dafür ist jeweils eine Durchgangsbohrung 56, 60 in dem Steg 14 der ersten und zweiten Schiene 3, 5 vorgesehen. Als Sicherung sind auf beiden Seiten des Stegs 14 der Schienen 3, 5 Kontermuttern 22 vorgesehen.

Im dritten Ausführungsbeispiel ist eine Dämpfungseinrichtung 4 vorgesehen. Die Dämpfungseinrichtung 4 ist über Zwischenelemente 21 mit dem Verbindungselement 2 verbunden. Die Dämpfungseinrichtung 4 ist genauso aufgebaut wie die Dämpfungseinrichtung 4 im ersten Ausführungsbeispiel. Die Zwischenelemente 21 sind genauso mit der Dämpfungseinrichtung 4 verbunden wie die Zwischenelemente 18 mit der Dämpfungseinrichtung 4 in dem ersten Ausführungsbeispiel.

Die Zwischenelemente 21 und das Verbindungselement 2 sind dadurch miteinander verbunden, dass das als Gewindestange ausgebildete Verbindungselement 2 mit den in den Durchgangsbohrungen 62 der Zwischenelemente 21 mit Kontermuttern 20, 22 verschraubt ist.

Genauso wie beim ersten Ausführungsbeispiel kann alternativ jedoch auch eine Dämpfungseinrichtung 4 mit nur einem Dämpfungselement vorgesehen werden. Bei einer weiteren Alternative kann die Vorrichtung 1 eine zweite Dämpfungseinrichtung 4 aufweisen, die mindestens ein Dämpfungselement aufweist, das gegen die Schiene 5 gepresst wird.

Bei dem ersten bis dritten Ausführungsbeispiel ist die Schiene 3, gegen die die Dämpfungselemente 6, 7 gepresst werden, vorzugsweise die kurvenäußere Schiene, da das aufgrund von Schwingungen in den Schienen hervorgerufene Kurvenquietschen insbesondere in der kurvenäußeren Schiene auftritt. Innerhalb einer Gleiskurve eines Gleises können mehrere erfindungsgemäße Vorrichtungen an den Schienen in einem vorzugsweise konstanten Abstand voneinander entlang des Gleises angebracht werden. In dem Fall, dass mehrere erfindungsgemäße Vorrichtungen entlang eines Gleises angebracht werden, können auch einige von diesen Vorrichtungen derart angebracht werden, dass die Dämpfungseinrichtung 4 an der kurveninneren Schiene angeordnet ist.

## Patentansprüche

1. Verwendung einer Vorrichtung (1) zur Verminderung von Kurvenquietschen, das beim Durchfahren einer Gleiskurve eines Gleises mit einem Schienenfahrzeug auftritt, wobei das Gleis eine erste und eine im wesentlichen parallel zur ersten verlaufende zweite Schiene (3, 5) umfasst, wobei die Vorrichtung (1)
- ein Verbindungselement (2), das mit der ersten und der zweiten Schiene (3, 5) verbindbar ist, so dass die erste und die zweite Schiene (3, 5) über das Verbindungselement (2) miteinander koppelbar sind, und
- eine Dämpfungseinrichtung (4) aufweist, die mit dem Verbindungselement (2) verbunden ist, wobei die Dämpfungseinrichtung (4) mindestens ein Dämpfungselement (6) aufweist, das gegen die erste Schiene (3) anpressbar ist, wobei
die Dämpfungseinrichtung (4) ein zweites Dämpfungselement (7) aufweist, wobei das zweite Dämpfungselement (7) auf der dem ersten Dämpfungselement (6) gegenüberliegenden Seite der Schiene (3) gegen die Schiene (3) anpressbar ist, wobei
die Dämpfungselemente (6,7) gegen den Steg (14) der ersten Schiene (3) anpressbar sind.

2. Verwendung einer Vorrichtung (1) nach Anspruch 1, **dadurch gekennzeichnet, dass** die Anpresskraft, mit der das Dämpfungselement (6) bzw. die Dämpfungselemente (6, 7) gegen den Steg (14) anpressbar ist bzw. sind, orthogonal zu der Oberfläche (13) des Stegs (14) verläuft.

3. Verwendung einer Vorrichtung (1) nach einem der Ansprüche 1 bis 2, **dadurch gekennzeichnet, dass** das Dämpfungselement (6) bzw. die Dämpfungselemente (6, 7) aus Kunststoff, vorzugsweise aus Elastomer, bestehen.

4. Verwendung einer Vorrichtung (1) nach einem der Ansprüche 1 bis 3, **dadurch gekennzeichnet, dass** die Anpresskraft, mit der das Dämpfungselement (6) bzw. die Dämpfungselemente (6, 7) gegen die Schiene (3) anpressbar ist bzw. sind, einstellbar ist.

5. Verwendung einer Vorrichtung (1) nach einem der Ansprüche 1 bis 4, **dadurch gekennzeichnet, dass** das Verbindungselement (2) aus einer Stange besteht, die vorzugsweise aus Metall besteht.

6. Verwendung einer Vorrichtung (1) nach einem der Ansprüche 1 bis 5, **dadurch gekennzeichnet, dass** das Verbindungselement (2) aus einem ersten und einem zweiten Teil (2a, 2b) besteht, wobei der erste Teil (2a) mit der ersten Schiene (3) und der zweite Teil (2b) mit der zweiten Schiene (5) verbindbar ist, wobei der erste und der zweite Teil (2a, 2b) durch ein Isolationselement (34) elektrisch voneinander isoliert sind, das Zug- und Druckkräfte übertragen kann.

7. Verwendung einer Vorrichtung (1) nach einem der Ansprüche 1 bis 6, **dadurch gekennzeichnet, dass** die erste Schiene (3), gegen die das erste bzw. das erste und das zweite Dämpfungselemente (6, 7) anpressbar ist bzw. sind, die kurvenäußere Schiene ist.

8. Verwendung einer Vorrichtung (1) nach einem der Ansprüche 1 bis 7, **dadurch gekennzeichnet, dass** das Verbindungselement (2) über ein erstes Zwischenelement (18) mit der Dämpfungseinrichtung (4) verbunden ist.

9. Verwendung einer Vorrichtung (1) nach einem der Ansprüche 1 bis 8, **dadurch gekennzeichnet, dass** das Verbindungselement (2) über das erste Zwischenelement (18) mit der ersten Schiene (3) und über ein zweites Zwischenelement (19) mit der zweiten Schiene (5) verbunden ist.

10. Verwendung einer Vorrichtung (1) nach Anspruch 9, **dadurch gekennzeichnet, dass** das erste bzw. das zweite Zwischenelement (18, 19) mit dem Fuß (16) der ersten bzw. zweiten Schiene (3, 5) verbunden ist.

11. Verwendung einer Vorrichtung (1) nach einem der Ansprüche 1 bis 10, **dadurch gekennzeichnet, dass** das Verbindungselement (2) mit dem Steg (14) der ersten Schiene (3) und mit dem Steg (14) der zweiten Schiene (5) verbunden ist.

12. Verwendung einer Vorrichtung (1) nach einem der Ansprüche 1 bis 11, **dadurch gekennzeichnet, dass** eine zweite Dämpfungseinrichtung mit dem Verbindungselement (2) verbunden ist, wobei die zweite Dämpfungseinrichtung mindestens ein Dämpfungselement aufweist, das gegen die zweite Schiene (5) anpressbar ist.

13. Verwendung mindestens einer Vorrichtung nach einem der Ansprüche 1 bis 12 bei einem Gleis.

## Claims

1. Use of a device (1) for reducing cornering squeal occurring during travel of a rail vehicle along a track curve of a track, the track comprising a first and a second rail (3,5) extending substantially parallel to the first rail, wherein said device (1) comprises
- a connection element (2) adapted for connection to the first and the second rail (3,5) so that the first and the second rail (3,5) can be coupled to each other via said connection element (2), and
- a damping device (4) connected to the connection element (2), said damping device (4) comprising at least one damping element (6) adapted to be pressed against the first rail (3), wherein
the damping device (4) comprises a second damping element (7), said second damping element (7) being adapted to be pressed against the rail (3) on the side of the rail (3) opposite to the first damping element (6), wherein
the damping elements (6,7) being adapted to be pressed against the web (14) of the first rail (3).

2. Use of a device (1) according to claim 1, **characterized in that** the press-on force with which the damping element (6) and respectively damping elements (6,7) can be pressed against the web (14) is oriented orthogonally to the surface (13) of the web (14).

3. Use of a device (1) according to any one of claims 1 to 2, **characterized in that** the damping element (6) and respectively damping elements (6,7) is/are made of plastic, preferably elastomer.

4. Use of a device (1) according to any one of claims 1 to 3, **characterized in that** the press-on force with which the damping element (6) and respectively damping elements (6,7) can be pressed against the rail (3), is settable.

5. Use of a device (1) according to any one of claims 1 to 4, **characterized in that** the connection element (2) comprises a rod preferably made of metal.

6. Use of a device (1) according to any one of claims 1 to 5, **characterized in that** the connection element (2) comprises a first and a second part (2a,2b), said first part (2a) being connectible to the first rail (3) and said second part (2b) being connectible to the second rail (5), the first and the second part (2a,2b) being electrically insulated from each other by an insulating element (34) adapted to transmit traction and pressure forces.

7. Use of a device (1) according to any one of claims 1 to 6, **characterized in that** the first rail (3) adapted to have the first and respectively the first and the second damping element (6,7) pressed against it, is the outer rail in the curve.

8. Use of a device (1) according to any one of claims 1 to 7, **characterized in that** the connection element (2) is connected to the damping device (4) via a first intermediate element (18).

9. Use of a device (1) according to any one of claims 1 to 8, **characterized in that** the connection element (2) is connected to the first rail (3) via a first intermediate element (18) and to the second rail (5) via a second intermediate element (19).

10. Use of a device (1) according to claim 9, **characterized in that** the first and respectively the second intermediate element (18,19) is connected to the bottom (16) of the first and respectively the second rail (3,5).

11. Use of a device (1) according to any one of claims 1 to 10, **characterized in that** the connection element (2) is connected to the web (14) of the first rail (3) and to the web (14) of the second rail (5).

12. Use of a device (1) according to any one of claims 1 to 11, **characterized in that** a second damping device is connected to the connection element (2), said second damping device comprising at least one damping element adapted to be pressed against the second rail (5).

13. Use of at least one device according to any one of claims 1 to 12 in a track.

## Revendications

1. Utilisation d'un dispositif (1) destiné à réduire le grincement dans les courbes qui se manifeste lors du franchissement d'une courbe de voie d'une voie ferrée par un véhicule ferroviaire, la voie ferrée comprenant un premier rail et un deuxième rail (3, 5) essentiellement parallèle au premier, le dispositif (1) présentant
- un élément de raccordement (2) qui peut être raccordé au premier et au deuxième rail (3, 5) de telle sorte que le premier et le deuxième rail (3, 5) peuvent être accouplés l'un à l'autre par le biais de l'élément de raccordement (2), et
- un dispositif d'amortissement (4) qui est raccordé à l'élément de raccordement (2), le dispositif d'amortissement (4) présentant au moins un élément d'amortissement (6) qui peut être pressé contre le rail (3),
le dispositif d'amortissement (4) présentant un deuxième élément d'amortissement (7), le deuxième élément d'amortissement (7) pouvant, sur le côté du rail (3) opposé au premier élément d'amortissement (6), être pressé contre le rail (3),
les éléments d'amortissement (6, 7) pouvant être pressés contre l'âme (14) du premier rail (3).

2. Utilisation d'un dispositif (1) selon la revendication 1, **caractérisée en ce que** la force de pression avec laquelle l'élément d'amortissement (6) ou respectivement les éléments d'amortissement (6, 7) peut ou respectivement peuvent être pressé(s) contre l'âme (14) est orientée à angle droit par rapport à la surface (13) de l'âme (14).

3. Utilisation d'un dispositif (1) selon l'une des revendications 1 à 2, **caractérisée en ce que** l'élément d'amortissement (6) ou respectivement les éléments d'amortissement (6, 7) se compose/composent de matière plastique, en particulier d'élastomère.

4. Utilisation d'un dispositif (1) selon l'une des revendications 1 à 3, **caractérisée en ce que** la force de pression avec laquelle l'élément d'amortissement (6) ou respectivement les éléments d'amortissement (6, 7) peut/peuvent être pressé(s) contre le rail (3) est réglable.

5. Utilisation d'un dispositif (1) selon l'une des revendications 1 à 4, **caractérisée en ce que** l'élément de raccordement (2) se compose d'une tige qui se compose de préférence de métal.

6. Utilisation d'un dispositif (1) selon l'une des revendications 1 à 5, **caractérisée en ce que** l'élément de raccordement (2) se compose d'une première et d'une deuxième partie (2a, 2b), la première partie (2a) pouvant être raccordée au premier rail (3), et la deuxième partie (2b) pouvant être raccordée au deuxième rail (5), la première et la deuxième partie (2a, 2b) étant électriquement isolée l'un de l'autre par un élément isolant (34) qui peut transmettre des forces de traction et de pression.

7. Utilisation d'un dispositif (1) selon l'une des revendications 1 à 6, **caractérisée en ce que** le premier rail (3) contre lequel le premier ou respectivement le premier et le deuxième élément d'amortissement (6, 7) peut ou respectivement peuvent être compressés est le rail qui est extérieur à la courbe.

8. Utilisation d'un dispositif (1) selon l'une des revendications 1 à 7, **caractérisée en ce que** l'élément de raccordement (2) est raccordé au dispositif d'amortissement (4) par le biais d'un premier élément intermédiaire (18).

9. Utilisation d'un dispositif (1) selon l'une des revendications 1 à 8, **caractérisée en ce que** l'élément de raccordement (2) est raccordé au premier rail (3) par le biais du premier élément intermédiaire (18) et au deuxième rail (5) par le biais d'un deuxième élément intermédiaire (19).

10. Utilisation d'un dispositif (1) selon la revendication 9, **caractérisée en ce que** le premier ou respectivement le deuxième élément intermédiaire (18, 19) est raccordé au pied (16) du premier ou respectivement du deuxième rail (3, 5).

11. Utilisation d'un dispositif (1) selon l'une des revendications 1 à 10, **caractérisée en ce que** l'élément de raccordement (2) est raccordé à l'âme (14) du premier rail (3) et à l'âme (14) du deuxième rail (5).

12. Utilisation d'un dispositif (1) selon l'une des revendications 1 à 11, **caractérisée en ce qu'**un deuxième dispositif d'amortissement est raccordé à l'élément de raccordement (2), le deuxième dispositif d'amortissement présentant au moins un élément d'amortissement qui peut être pressé contre le deuxième rail (5).

13. Utilisation d'au moins un dispositif selon l'une des revendications 1 à 12 dans le cas d'une voie ferrée.
